# EUROPÄISCHE PATENTANMELDUNG

(11) **EP 4 321 260 A1**
(43) Veröffentlichungstag der Anmeldung: **14.02.2024**
(21) Anmeldenummer: 23190561.3
(22) Anmeldetag: 09.08.2023
(51) Int. Cl.: B05B 7/00, B05B 16/60, B05D 3/10

(54) **LACKIERANLAGE UND VERFAHREN ZUM LACKIEREN EINES LACKIEROBJEKTS**

(30) Priorität: 09.08.2022 DE 102022120086
(71) Anmelder: Sehon, Tiemo, 75391 Gechingen (DE)
(72) Erfinder: Sehon, Tiemo, 75391 Gechingen (DE)
(74) Vertreter: DREISS Patentanwälte PartG mbB

(57) **Zusammenfassung**

Lackieranlage (10), mit einer Kabine (12), die einen Aufnahmebereich (40) zur Aufnahme eines Lackierobjekts (42) aufweist, und mit mindestens einem Strömungserzeuger (48) zum Erzeugen eines auf den Aufnahmebereich (40) ausgerichteten oder ausrichtbaren Luftstroms (52), wobei die Lackieranlage (10) eine Befeuchtungseinrichtung (54) zum Einspeisen und Zerstäuben eines flüssigen Mediums (56) in den Luftstrom (52) des Strömungserzeugers (48) aufweist, wobei die Befeuchtungseinrichtung (54) über eine Fluidleitung (58) mit einer Fluidquelle (60) zur Bereitstellung des flüssigen Mediums (56) strömungsverbunden ist, und wobei in der Fluidleitung (58) ein ansteuerbares Schaltventil (62) angeordnet ist, so dass bei geöffnetem Schaltventil (62) das flüssige Medium (56) in den Luftstrom (52) eingespeist und der Aufnahmebereich (40) mit dem Luftstrom (52) enthaltend das zerstäubte flüssige Medium (56) befeuchtet wird. Ein Verfahren zum Lackieren eines Lackierobjekts (42) ist angegeben.

## Beschreibung

Die Erfindung betrifft eine Lackieranlage nach dem Oberbegriff des Anspruchs 1. Zudem betrifft die Erfindung ein Verfahren zum Lackieren eines Lackierobjekts nach dem Oberbegriff des nebengeordneten Anspruchs.

Lackieranlagen sowie Verfahren zum Lackieren eines Lackierobjekts sind aus dem Stand der Technik bekannt. Bspw. offenbart DE 199 37 193 A1 eine Lackierkabine sowie ein Verfahren zum Trocknen von in einer Lackierkabine auf ein Objekt aufgebrachten wasserhaltigen Basislack. Dort wird innerhalb der Lackierkabine mittels Gebläsen Kabinenluft beschleunigt, mittels der das Objekt beaufschlagt wird. Somit wird eine Trocknung des aufgebrachten Lacks intensiviert und die erforderliche Trockendauer reduziert. Dadurch lassen sich Lackierarbeiten optimieren. Als schwierig erweist sich jedoch die in Lackieranlagen auftretende elektrostatische Aufladung, die dazu führt, dass Staub und Partikel das zu lackierende Objekt verunreinigen können. Es besteht das Risiko, dass das Lackierergebnis minderwertig ausfällt.

Moderne Klarlacke benötigen eine Zugabe eines flüssigen Mediums als Zusatz zum Härtungsprinzip. Staub und Partikel stehen einer gezielten Zugabe des flüssigen Mediums jedoch entgegen. In der Lackiertechnik existieren verschiedene Befeuchtungssysteme, bspw. Düsenbefeuchtungssysteme, Dampfbefeuchtungssysteme oder Wabenbefeuchter. Jedes dieser Systeme hat Vor- und Nachteile. Jedoch sind alle Systeme energieintensiv und benötigen hohe Wassermengen. Eine Nachrüstung ist in Lackieranlagen aufgrund des Platzbedarfs der Systeme nicht immer möglich.

Der Erfindung liegt die Aufgabe zugrunde, auf konstruktiv einfache und energetisch günstige Weise das Lackierergebnis an zu lackierenden Objekten zu verbessern.

Die Erfindung löst diese Aufgabe durch eine Lackieranlage mit den Merkmalen des Anspruchs 1.

Die Lackieranlage weist eine Kabine und mindestens einen Strömungserzeuger auf. Die Kabine weist einen Aufnahmebereich zur Aufnahme eines Lackierobjekts auf. Der mindestens eine Strömungserzeuger ist zum Erzeugen eines auf den Aufnahmebereich ausgerichtbaren oder ausgerichteten Luftstroms eingerichtet und/oder bestimmt.

Die Lackieranlage weist eine Befeuchtungseinrichtung zum Einspeisen und Zerstäuben eines flüssigen Mediums in den durch den Strömungserzeuger erzeugten Luftstrom auf. Die Befeuchtungseinrichtung ist über eine Fluidleitung mit einer Fluidquelle zur Bereitstellung des flüssigen Mediums strömungsverbunden. In der Fluidleitung ist ein ansteuerbares, insbesondere durch Ansteuern öffenbares, Schaltventil angeordnet, so dass bei (zumindest teilweise) geöffnetem Schaltventil (und eingeschaltetem Strömungserzeuger) das flüssige Medium in den Luftstrom eingespeist und der Aufnahmebereich mit dem Luftstrom enthaltend das zerstäubte flüssige Medium (Aerosol) befeuchtet wird (Befeuchtungsbetriebszustand).

Somit kann das im Aufnahmebereich befindliche Lackierobjekt nicht nur mit einem Luftstrom beaufschlagt werden, sondern der Luftstrom kann bei Bedarf (Öffnen des Schaltventils) mit einem flüssigen Medium gespeist werden, so dass das Lackierobjekt einem beschleunigten und befeuchteten Luftmassenstrom (Aerosol) ausgesetzt wird. Durch eine solche Befeuchtung des Aufnahmebereichs kann vor einem Lackieren einerseits eine statische Aufladung des Lackierobjekts minimiert oder eliminiert werden. Dies trägt zu Staubfreiheit und damit zur Verbesserung des Lackierergebnisses bei. Andererseits können nach einem Lackieren, insbesondere nach einem Lackieren von feuchtigkeitshärtendem Klarlack, die Lackoberfläche bzw. die Härterezeptoren des Klarlacks mit Feuchtigkeit benetzt werden. Dies begünstigt den Härtungsprozess des Lacks bzw. Klarlacks.

Wie bereits angedeutet, dient die Lackieranlage zum Lackieren und/oder Nachbehandeln von Lackierobjekten (lackiertes oder noch zu lackierendes Objekt). Der Aufnahmebereich (dreidimensionaler Raum) ist insbesondere derart dimensioniert, dass dieser das Lackierobjekt vorzugsweise vollständig aufnehmen kann. Bei dem Lackierobjekt kann es sich ganz allgemein um einen Gegenstand, bspw. ein Werkstück, oder um ein Fahrzeug wie bspw. ein PKW, LKW, Bus, Motorrad und/oder dergleichen handeln.

Die Kabine weist einen Kabinenraum (Innenraum der Kabine) auf, der durch einen Kabinenboden, eine Kabinendecke und Kabinenwände begrenzt wird. Die Kabinendecke kann als Filterdecke ausgebildet sein (Decke fungiert als Luftfilter). In einer der Kabinenwände kann ein Kabinentor ausgebildet sein. Optional kann in dergleichen oder einer weiteren Kabinenwand eine Tür ausgebildet sein.

Oberhalb der Kabinendecke kann sich ein an eine Belüftungseinrichtung angeschlossener Belüftungsraum befinden, dem über einen Zuluftkanal erwärmte Luft zugeführt wird, die über die Kabinendecke gefiltert in den Kabinenraum abströmt. Im Zuluftkanal können eine Heizeinrichtung zur Erwärmung der zugeführten Luft und/oder ein Strömungserzeuger, bspw. ein Gebläse, zur Zuführung von Luft in den Belüftungsraum angeordnet sein. Die in den Kabinenraum eingeströmte Luft kann aus diesem über den Kabinenboden wieder abströmen und einem Abluftkanal zugeführt werden.

Bei der Kabine kann es sich um eine (reine) Lackierkabine (Lackieranlage), eine kombinierte Lackier- und Trocknungskabine (kombinierte Lackier- und Trocknungsanlage), eine Trocknungskabine oder eine Nachreaktionskabine (Lackieranlage mit angeschlossener Kabine zum Trocknen und/oder Nachreagieren).

Über den Zuluftkanal kann dem Kabinenraum Frischluft aus der Umgebung zugeführt werden. Über den Abluftkanal kann Abluft aus dem Kabinenraum an die Umgebung abgeben werden. Der Zuluftkanal und der Abluftkanal können durch eine Umschaltklappe miteinander verbunden sein bzw. werden, bspw. für einen Trocknerbetrieb bei Umluft. Die Umschaltklappe sowie die Anbindung von Zuluftkanal und Abluftkanal können ausgebildet sein wie in DE 199 12 361 A1 beschrieben.

Die Lackieranlage ist insbesondere derart eingerichtet, dass diese in einen Lackierbetrieb, einen Trocknerbetrieb, einen Rezirkulationsbetrieb und/oder in einen Ruhezustand (Lackieranlage außer Betrieb) geschaltet werden kann.

Das ansteuerbare Schaltventil ist insbesondere derart eingerichtet, dass dieses durch Ansteuerung geöffnet werden kann. Vorzugsweise ist das Schaltventil regelbar ausgebildet, so dass die Abgabemenge des flüssigen Mediums dosiert werden kann.

An dem Ende der Fluidleitung, an dem das flüssige Medium in den Luftstrom eingespeist werden kann, kann die Befeuchtungseinrichtung eine oder mehrere Zerstäubungsdüsen aufweisen, mittels denen das über die Fluidleitung zugeführte flüssige Medium zerstäubt werden kann. Das Schaltventil kann möglichst nahe an der oder den Zerstäubungsdüsen angeordnet sein. Damit kann ein Totvolumen an flüssigem Medium zwischen Schaltventil und Zerstäubungsdüsen möglichst gering gehalten werden. Dies reduziert das Risiko von unerwünschter Tropfenbildung. Ebenfalls denkbar ist, dass alternativ oder ergänzend zu einem (Haupt- oder Master-)Schaltventil ein oder mehrere (Unter-)Schaltventile vorgesehen sind, die in der Fluidleitung jeweils einem oder mehreren Zerstäubungsdüsen, vorzugsweise unmittelbar, vorgeschaltet sind. Dadurch können von mehreren Düsen ganz gezielt diejenigen Düsen betätigt bzw. geöffnet werden, die zur Befeuchtung des Aufnahmebereichs oder eines oder mehrerer Abschnitte des Aufnahmebereichs erforderlich sind. Dies begünstigt eine gezielte und präzise Dosierung des flüssigen Mediums.

Die Befeuchtungseinrichtung ist vorzugsweise derart eingerichtet, dass das flüssige Medium in der Fluidleitung mit Überdruck beaufschlagt ist. Dies begünstigt ein schnelles und möglichst feines Zerstäuben des flüssigen Mediums. Unabhängig davon ist die Befeuchtungseinrichtung vorzugsweise derart eingerichtet, dass im Aufnahmebereich eine relative Luftfeuchtigkeit von mindestens 50 % erreicht werden kann. Bspw. kann bei einem Umluftbetrieb der Lackieranlage nach 10 Minuten Betriebsdauer mindestens 50% relative Luftfeuchtigkeit erreicht werden.

Der Vollständigkeit halber sei erwähnt, dass sich die Befeuchtungseinrichtung von einer Beschichtungs- oder Lackiereinrichtung (bspw. einer Lackierpistole), mittels der der Lack auf das Lackierobjekt ausgebracht werden kann (eigentlicher Lackiervorgang), unterscheidet. Bei der Befeuchtungseinrichtung handelt es sich um eine von einer Beschichtungs- oder Lackiereinrichtung separate Einrichtung.

Bei der Fluidquelle, die das flüssige Medium an die Fluidleitung bereitstellt, kann es sich um einen Wassertank oder um einen Wasseranschluss bzw. Hauswasseranschluss handeln. Somit kann es sich bei dem (noch unaufbereiteten) flüssigen Medium um herkömmliches Wasser bzw. Leitungswasser handeln. Das flüssige Medium kann vor einem Einspeisen in den Luftstrom aufbereitet werden, bspw. mittels einer Aufbereitungseinrichtung wie nachfolgend beschrieben.

Im Rahmen einer bevorzugten Ausgestaltung kann die Befeuchtungseinrichtung derart eingerichtet sein, dass die Abgabemenge des flüssigen Mediums einstellbar ist, insbesondere regelbar ist. Damit kann die Befeuchtung an die Umgebungsbedingungen und/oder an die im Kabinenraum vorherrschenden Bedingungen angepasst werden. Hierzu kann das Schaltventil derart eingerichtet sein, dass dieses regelbar ausgebildet ist, bspw. mittels eines Aktuators. Der Aktuator kann so mit einer Steuerungs- und/oder Bedieneinheit gekoppelt sein, dass der Aktuator von dieser Einheit gesteuert und/oder geregelt werden kann. In die Steuerungs- und/oder Bedieneinheit kann ein Signal eines im Kabinenraum, insbesondere im Aufnahmeraum, angeordneten Temperatur- und/oder Feuchtigkeitssensors als Eingangssignal eingehen.

In vorteilhafter Weise kann in die Fluidleitung eine Aufbereitungseinrichtung für das flüssige Medium eingebunden sein, wobei die Aufbereitungseinrichtung eine Umkehrosmoseanlage zur Reinigung des flüssigen Mediums aufweist. Hiermit kann das flüssige Medium auf einfache Weise gereinigt werden. Insbesondere kann hiermit Wasser als flüssiges Medium zu vollentsalztem Wasser (VE-Wasser) aufbereitet werden. Die Umkehrosmoseanlage kann insbesondere eine Osmosemembran aufweisen, die das Wasser nach dem Prinzip der Umkehrosmose filtert. Das Wasser wird mit einem definierten Druck durch die Osmosemembran gedrückt. Dabei können nur Wassermoleküle die Osmosemembran passieren. Die Umkehrosmoseanlage ist derart in die Fluidleitung eingebunden, dass die Umkehrosmoseanlage durch das flüssige Medium durchströmt werden kann. Flüssiges Medium, welches von der Fluidquelle kommt und in Richtung der Befeuchtungseinrichtung strömt, passiert die Umkehrosmoseanlage.

In zweckmäßiger Weise kann die Aufbereitungseinrichtung für das flüssige Medium einen Frequenzgenerator zur Anregung des flüssigen Mediums aufweisen. Dadurch kann flüssiges Medium, bspw. Wasser, welches den Frequenzgenerator passiert, durch den Frequenzgenerator angeregt werden. Dadurch können das Befeuchten bzw. der Zerstäubungsvorgang optimiert werden. Der Frequenzgenerator kann der Umkehrosmoseanlage vorgeschaltet oder nachgeschaltet sein.

Im Rahmen einer bevorzugten Ausgestaltung kann die Aufbereitungseinrichtung für das flüssige Medium einen oder mehrere Ionenaustauscher aufweisen. Hiermit kann durch Ionenaustausch eine Enthärtung bzw. Entkalkung des flüssigen Mediums, bspw. Wasser, erzielt werden. Dies reduziert Verunreinigungen im flüssigen Medium. Indem das zur Befeuchtung des Lackierobjekts genutzte flüssige Medium eine größere Reinheit aufweist, kann das Lackierergebnis optimiert werden.

In zweckmäßiger Weise kann die Aufbereitungseinrichtung für das flüssige Medium eine oder mehrere UV-Entkeimungseinheiten aufweisen. So kann durch Beaufschlagen des flüssigen Mediums mit UV-Licht eine Entkeimung des flüssigen Mediums, bspw. Wasser, erreicht werden. Insbesondere kann hiermit Wasser als flüssiges Medium zu vollentkeimtem Wasser aufbereitet werden. Eine Entkeimung des flüssigen Mediums begünstigt das Lackierergebnis und trägt zu einem angenehmen Arbeitsklima in der Kabine bei.

Optional kann die Aufbereitungseinrichtung einen Vorratstank zur Speicherung von aufbereitetem flüssigen Medium, bspw. aufbereitetem Wasser, aufweisen. Damit kann ein gewisses Volumen an aufbereitetem flüssigen Medium vorgehalten werden, bevor dieses durch die Fluidleitung zur Befeuchtung dem Aufnahmebereich zugeführt wird. Optional kann die Aufbereitungseinrichtung eine oder mehrere Oxidationseinrichtungen und/oder Filtrationseinrichtungen aufweisen. Die Aufbereitungseinrichtung kann zudem einen Schaltkasten zum elektrischen und/oder elektronischen Anschluss der Komponenten der Aufbereitungseinrichtung aufweisen. Zudem kann die Aufbereitungseinrichtung eine Steuerungseinrichtung zur Steuerung, Regelung und/oder Überwachung der Aufbereitungseinrichtung aufweisen.

Im Rahmen einer bevorzugten Ausgestaltung kann die Lackieranlage eine Dosiereinrichtung zum bedarfsweisen Einspeisen eines, vorzugsweise flüssigen, Zusatzstoffes in das flüssige Medium aufweisen, wobei die Dosiereinrichtung ein Reservoir zur Bereitstellung des Zusatzstoffes aufweist, wobei das Reservoir mittels eines ansteuerbaren, insbesondere durch Ansteuerung öffenbaren, Dosierventils mit der Fluidleitung verbunden ist, so dass bei geöffnetem Dosierventil der Zusatzstoff dem flüssigen Medium beigegeben wird. Dadurch können dem flüssigen Medium, welches ggf. bereits zu VE-Wasser aufbereitet wurde, vorteilhafte Eigenschaften verliehen werden. Bei dem Zusatzstoff kann es sich vorzugsweise um ein Antistatikmittel handeln. Somit kann bei Befeuchtung des Aufnahmeraums eine ggf. vorhandene statische Aufladung des Lackierobjekts minimiert oder eliminiert werden (Antistatisieren). Dies begünstigt ein hochwertiges Lackierergebnis. Eine Einspeisung des Antistatikmittels erfolgt mittels der Dosiereinrichtung insbesondere nur dann, wenn ein Antistatisieren gewünscht ist. Die Dosiereinrichtung kann in der Fluidleitung vor, in oder nach der Aufbereitungseinrichtung angeordnet sein. Eine Anordnung nach der Aufbereitungseinrichtung begünstigt eine besonders präzise Dosierung des Antistatikmittels. Bei dem Antistatikmittel kann es sich um ein Biozid, ein Entkeimungsmittel oder einen Entladungszusatz handeln, bspw. katalytisches Wasser.

In vorteilhafter Weise kann die Lackieranlage derart eingerichtet sein, dass diese wahlweise in einen ersten Befeuchtungsbetriebszustand und in einen zweiten Befeuchtungsbetriebszustand gebracht werden kann. Im ersten Befeuchtungsbetriebszustand wird dem flüssigen Medium der Zusatzstoff, vorzugsweise das Antistatikmittel, beigegeben. Hierzu kann das Dosierventil angesteuert bzw. geöffnet werden. Der Aufnahmebereich wird mit dem Luftstrom beinhaltend das flüssige Medium (bspw. VE-Wasser) und den Zusatzstoff, bspw. das Antistatikmittel, befeuchtet. Hiermit kann vor einem Lackieren ein Antistatisieren erfolgen. Im zweiten Befeuchtungsbetriebszustand wird dem flüssigen Medium kein Zusatzstoff bzw. Antistatikmittel beigegeben. Das Dosierventil wird demnach nicht angesteuert bzw. bleibt geschlossen. Der Aufnahmebereich wird dann mit dem Luftstrom nur beinhaltend das flüssige Medium (bspw. VE-Wasser) ohne Zusatzstoff befeuchtet. Hiermit kann eine Lackhärtung, insbesondere eine Klarlackhärtung nach Klarlacklackierung, erfolgen.

In zweckmäßiger Weise kann eine Heizeinrichtung vorgesehen sein, mittels der die Kabinenluft der Kabine temperiert werden kann. Damit kann der Kabinenraum und insbesondere der Aufnahmebereich auf die gewünschte Temperatur gebracht werden.

Die Heizeinrichtung ist insbesondere derart eingerichtet, dass damit die Temperatur der Kabinenluft im zweiten Befeuchtungsbetriebszustand auf 30° bis 40° Celsius angehoben werden kann. Somit kann bei der Lackhärtung, insbesondere der Klarlackhärtung, der Verdunstungskälte entgegengewirkt werden. Die Heizeinrichtung kann bspw. in einem Zuluftkanal der Lackieranlage angeordnet sein, der der Lackierkabine Luft zuführt, bspw. über die Kabinendecke.

Im Rahmen einer bevorzugten Ausgestaltung kann die Lackieranlage derart eingerichtet sein, dass das Schaltventil zum Einspeisen des flüssigen Mediums erst geöffnet wird oder geöffnet werden kann, nachdem der Strömungserzeuger eingeschaltet wurde, vorzugsweise wobei der Strömungserzeuger mit einer vorgegebenen Vorlaufzeit vor einem Öffnen des Schaltventils betrieben wurde. Damit wird sichergestellt, dass sich der Luftstrom hinreichend ausgebildet hat, bevor flüssiges Medium und ggf. Zusatzstoff, bspw. Antistatikmittel, dem Luftstrom zugegeben wird. Damit kann eine unerwünschte Tropfenbildung bei Beginn der Befeuchtung vermieden werden. Ein Aktivieren der Befeuchtung kann somit dahingehend erfolgen, dass der Strömungserzeuger eingeschaltet wird, über eine vorgegebene Vorlaufzeit hinweg betrieben wird (Vorlauf) und danach das Schaltventil geöffnet wird (Befeuchten).

Alternativ oder ergänzend kann die Lackieranlage derart eingerichtet sein, dass der Strömungserzeuger erst ausgeschaltet wird oder ausgeschalten werden kann, nachdem das Schaltventil zum Einspeisen des flüssigen Mediums geschlossen wurde, vorzugsweise wobei der Strömungserzeuger mit einer vorgegebenen Nachlaufzeit nach einem Schließen des Schaltventils betrieben wurde. Damit wird sichergestellt, dass bereits eingespeistes flüssiges Medium durch den Luftstrom in den Aufnahmebereich transportiert wurde, bevor der Strömungserzeuger ausgeschaltet wird. Damit kann eine unerwünschte Tropfenbildung zum Ende der Befeuchtung vermieden werden. Ein Deaktivieren der Befeuchtung kann somit dahingehend erfolgen, dass das Schaltventil geschlossen wird, der Strömungserzeuger über eine vorgegebene Nachlaufzeit hinweg betrieben wird (Nachlauf) und der Strömungserzeuger danach ausgeschaltet wird.

In vorteilhafter Weise kann die Lackieranlage eine Filterdecke aufweisen, die einen Kabinenraum (in diesem befindet sich der Aufnahmebereich) von einem Belüftungsraum (dieser ist in Schwerkraftrichtung oberhalb des Kabinenraums angeordnet) trennt, wobei die Befeuchtungseinrichtung eine oder mehrere an der Filterdecke angeordnete Zerstäuberdüsen zur Befeuchtung der Filterdecke und/oder des Kabinenraums aufweist. Dadurch können die Filterdecke und der Kabinenraum befeuchtet werden. Die Lackieranlage weist einen Zuluftkanal auf, der in den Belüftungsraum mündet, wobei im Zuluftkanal als Strömungserzeuger ein Gebläse vorgesehen ist. Dadurch kann Zuluft in den Belüftungsraum geführt werden. Die Zerstäuberdüsen können oberhalb der Filterdecke und/oder unterhalb der Filterdecke angeordnet sein. Durch unterhalb der Kabinendecke angeordnete Zerstäuberdüsen kann eine unmittelbare Befeuchtung des Kabinenraums bzw. von dessen Aufnahmebereich erfolgen, da das flüssige Medium direkt in den Kabinenraum abgegeben wird. Dadurch kann eine gezielte oder punktuelle Befeuchtung erfolgen. Durch oberhalb der Kabinendecke angeordnete Zerstäuberdüsen kann eine mittelbare Befeuchtung des Kabinenraums bzw. von dessen Aufnahmebereich erfolgen, da das flüssige Medium in die Filterdecke abgegeben wird, diese befeuchtet und durch den Luftstrom (Zuluftkanal) in den Kabinenraum mitgenommen wird. Dadurch kann großflächige und gleichmäßig verteilte Befeuchtung des Kabinenraums bzw. von dessen Aufnahmebereich erfolgen. Die Sprühdüsen können jeweils an einem Sprühkranz angeordnet sein, der mit der Fluidleitung strömungsverbunden ist und mehrere Sprühdüsen aufweist. Oberhalb der Filterdecke und unterhalb der Filterdecke können jeweils eine oder mehrere Sprühkränze angeordnet sein. Durch Befeuchtung an der Filterdecke können durch die Kabine bspw. ein Trocknungsraum (warme Kabinenluft, bspw. durch Heizeinrichtung erwärmt) oder ein Nachreaktionsraum (kalte Kabinenluft) realisiert werden.

Im Rahmen einer bevorzugten Ausgestaltung kann die Lackieranlage als Strömungserzeuger ein oder mehrere Gebläse aufweisen. Die Befeuchtungseinrichtung kann pro Gebläse jeweils eine oder mehrere Zerstäuberdüsen aufweisen. Somit kann an einem oder mehreren Gebläsen jeweils das flüssige Medium in den durch das jeweilige Gebläse erzeugten Luftstrom eingebracht werden. Vorzugsweise sind die Zerstäuberdüsen dem Gebläse entlang der Strömungsrichtung des Luftstroms nachgeschaltet. Somit wird das Gebläse nicht durch das flüssige Medium beaufschlagt, so dass das in den Luftstrom eingespeiste und zerstäubte Medium nicht durch das Gebläse beeinträchtigt wird. Das oder die Gebläse können jeweils unterhalb der Filterdecke angeordnet sein, die einen Kabinenraum (in diesem befindet sich der Aufnahmebereich) von einem Belüftungsraum (dieser ist in Schwerkraftrichtung oberhalb des Kabinenraums angeordnet) trennt.

In vorteilhafter Weise können dem Gebläse jeweils ein oder mehrere Luftführungskanäle nachgeschaltet sein, wobei jeder Luftführungskanal eine oder mehrere Luftaustrittsöffnungen aufweist, die auf den Aufnahmebereich ausgerichtet oder ausrichtbar sind. Hiermit kann der Luftstrom von dem Gebläse über die Luftführungskanäle gezielt zu verschiedenen Stellen des Aufnahmebereichs geführt werden. Der Luftführungskanal stellt eine Strömungsverbindung zwischen Gebläse und Luftaustrittsöffnung her. Der Luftführungskanal kann jeweils ein oder mehrere Düsenstöcke mit jeweils ein oder mehreren vorzugsweise einstellbaren, zur Führung des Luftstroms dienenden Düsen aufweisen. Pro Düse kann jeweils eine Zerstäuberdüse zur Ausbringung des flüssigen Mediums vorgesehen sein. Ebenfalls denkbar ist, dass in jeder, jeder zweiten, jeder dritten oder jeder vierten Luftaustrittsöffnung eine Zerstäuberdüse angeordnet ist. Die Luftführungskanäle können zumindest in der oberen Raumhälfte der Kabine angeordnet sein und sich insbesondere horizontal, vertikal oder diagonal erstrecken. Ebenfalls denkbar ist, dass die Luftführungskanäle im gesamten Raum der Kabine angeordnet sind und sich insbesondere horizontal, vertikal oder diagonal erstrecken. Das Gebläse selbst kann in der Kabine (Kabinenraum), in der Kabinendecke oder außerhalb von Kabine und Kabinendecke angeordnet sein.

Im Rahmen einer bevorzugten Ausgestaltung kann das mindestens eine Gebläse jeweils als eine Gebläseeinheit ausgebildet sein, die zwischen einer Gebrauchsstellung und einer Nichtgebrauchsstellung verstellbar ist, insbesondere (in die Filterdecke) einfahrbar oder verschwenkbar ist. Somit kann die Gebläseeinheit dann in die Gebrauchsstellung gebracht werden, wenn diese benötigt wird, und in den Nichtgebrauchsstellung, wenn diese nicht benötigt wird. Somit kann der Platzbedarf in der Kabine bei Nichtgebrauch reduziert werden. Vorzugsweise kann die Gebläseeinheit einen Ventilator aufweisen. Somit kann ein zielgerichteter Luftstrom erzeugt werden, der als, bspw. kegelförmiger, Luftstrahl ausgebildet sein kann. Die Gebläseeinheit saugt im Innenraum der Kabine an, nutzt also auf energetisch günstige Weise die bereits vorhandene und temperierte Kabinenluft. In Nichtgebrauchsstellung kann die Gebläseeinheit in eine in der Filterdecke ausgebildete Öffnung eingeschwenkt sein. In Gebrauchsstellung kann die Gebläseeinheit aus der Filterdecke bzw. der in der Filterdecke ausgebildeten Öffnung ausgeschwenkt sein. Die Gebläseeinheit kann sich dann großenteils, vorzugsweise zum überwiegenden Teil, unterhalb der Filterdecke angeordnet sein.

Die Gebläseeinheiten können jeweils in der oberen Raumhälfte, insbesondere im oberen Raumdrittel, der Kabine (unterhalb der Filterdecke) angeordnet sein. Es können eine oder mehrere Gebläseeinheiten vorgesehen sein, bspw. vier Gebläseeinheiten, wobei in jeder Ecke der Kabine jeweils eine Gebläseeinheit angeordnet sein kann. Wie bereits angedeutet, kann jede Gebläseeinheit einen Ventilator aufweisen, der von einem Gehäuse umgeben ist.

Jede Gebläseeinheit kann zudem eine elektrische Leitung zur Speisung des elektrischen Gebläsemotors, eine Fluidleitung zur Führung des flüssigen Mediums, eine Druckgasleitung zur Bereitstellung von Überdruck an die Fluidleitung und/oder eine oder mehrere Zerstäuberdüsen aufweisen, in die die Fluidleitung jeweils mündet. Zwei oder vier Gebläseeinheiten können entlang der Kabine jeweils verschieblich ausgeführt sein.

Wie bereits angedeutet, kann die Kabine durch eine Kabinendecke, insbesondere eine Filterdecke, begrenzt sein, wobei in der Kabinendecke Aufnahmen ausgebildet sind, in die jeweils eine der Gebläseeinheiten bei Nichtgebrauch eingefahren oder eingeschwenkt werden kann (Nichtgebrauchsstellung). Dies reduziert den Platzbedarf in der Kabine bei Nichtgebrauch abermals. Zudem kann die Gebläseeinheit vor Verschmutzungen geschützt werden, indem diese bspw. während des Lackierens in die Nichtgebrauchsstellung gebracht wird oder mit anderen Worten in die Aufnahme eingefahren oder eingeschwenkt wird.

In vorteilhafter Weise kann die Lackieranlage eine Steuerungs- und/oder Bedieneinheit aufweisen, die mit einer Taste (mechanischer Knopf, Hardkey oder Softkey auf einem Display) ausgestattet ist, wobei die Steuerungs- und/oder Bedieneinheit derart eingerichtet ist, dass durch Betätigen der Taste ein Befeuchten des Aufnahmebereichs (erster Befeuchtungsbetriebszustand und/oder zweiter Befeuchtungsbetriebszustand) aktiviert und/oder deaktiviert werden kann. Somit kann durch Betätigen einer Taste auf einfache Weise ein Befeuchten des Aufnahmebereichs aktiviert oder deaktiviert werden. Dies erleichtert die Bedienung der Lackieranlage.

Im Rahmen einer bevorzugten Ausgestaltung kann die Lackieranlage eine Feuchtigkeitssensorik zur Messung der Feuchtigkeit im Aufnahmebereich aufweisen, wobei die Feuchtigkeitssensorik derart mit dem Schaltventil gekoppelt ist, insbesondere über die Steuerungs- und/oder Bedieneinheit, dass die Abgabemenge an flüssigem Medium in Abhängigkeit von der gemessenen Feuchtigkeit im Aufnahmebereich regelbar ist oder geregelt wird. Somit kann die Abgabemenge an flüssigem Medium genau dosiert und die Befeuchtung im Aufnahmebereich optimiert werden. Die Feuchtigkeitssensorik beeinflusst somit die Abgabemenge an flüssigem Medium. Die Feuchtigkeitssensorik kann optional einen Temperatursensor zur Erfassung der Temperatur im Aufnahmebereich aufweisen. Wie bereits angedeutet, kann die Feuchtigkeitssensorik über die Steuerungs- und/oder Bedieneinheit mit dem Schaltventil bzw. einem Aktuator des Schaltventils gekoppelt sein. Die Komponenten Feuchtigkeitssensorik, Steuerungs- und/oder Bedieneinheit und Schaltventil können einen Regelkreis bilden.

Die eingangs genannte Aufgabe wird auch durch ein Verfahren mit den Merkmalen des nebengeordneten Anspruchs gelöst.

Das Verfahren dient zum Lackieren eines Lackierobjekts mit einem wasserhaltigen Basislack (eine (erste) Lackschicht) und einem feuchtigkeitshärtenden Klarlack (weitere Lackschicht) in einer Kabine, insbesondere einer Lackierkabine, einer Lackieranlage, insbesondere einer Lackieranlage mit einem oder mehreren der voranstehend beschriebenen Aspekten. Das Verfahren weist folgende Schritte auf:
- Einbringen eines Lackierobjekts in einen Aufnahmebereich der Kabine,
- Lackieren des Lackierobjekts mit dem Basislack und
- Lackieren des Lackierobjekts mit dem Klarlack.

Vor dem Lackieren des Lackierobjekts mit dem Basislack und/oder nach dem Lackieren des Lackierobjekts mit dem Klarlack wird jeweils ein auf den Aufnahmebereich bzw. das (sich darin befindliche) Lackierobjekt ausgerichteter Luftstrom erzeugt. Dies kann durch Einschalten eines Strömungsgenerators, bspw. eines Gebläses, erfolgen, welches den Luftstrom erzeugt und zunächst mit einer vorgegebenen Vorlaufzeit betrieben werden kann.

Dabei wird, insbesondere nach Verstreichen der Vorlaufzeit, ein flüssiges Medium in den Luftstrom eingespeist und zerstäubt, so dass der Aufnahmebereich bzw. das Lackierobjekt mit dem Luftstrom enthaltend das zerstäubte flüssige Medium (Aerosol) befeuchtet wird (Befeuchtungsbetriebszustand). Hierzu kann eine Befeuchtungseinrichtung eingeschaltet werden, die das flüssige Medium in den Luftstrom einspeist und zerstäubt. Das Einschalten kann durch Öffnen eines Schaltventils erfolgen, welches in einer Fluidleitung angeordnet ist, die mit einer Fluidquelle zur Bereitstellung des flüssigen Mediums strömungsverbunden ist.

Hinsichtlich der Vorteile wird zur Vermeidung von Wiederholungen auf die diesbezüglichen Ausführungen zur Lackieranlage verwiesen. Zur weiteren Ausgestaltung des Verfahrens können die im Zusammenhang mit der Lackieranlage beschriebenen und/oder die nachfolgend noch erläuterten Maßnahmen dienen.

In vorteilhafter Weise kann vor dem Lackieren des Lackierobjekts mit dem Basislack die Befeuchtung des Aufnahmebereichs bzw. Lackierobjekts beendet werden, bevor das Lackierobjekt mit dem Basislack lackiert wird. Diese Befeuchtung, die bspw. zum Antistatisieren des Lackierobjekts genutzt werden kann, erfolgt insbesondere unmittelbar vor dem Lackieren des Basislacks.

Alternativ oder ergänzend kann die Befeuchtung des Aufnahmebereichs bzw. Lackierobjekts nach dem Lackieren des Lackierobjekts mit dem Klarlack beendet werden, nachdem der Klarlack vollständig ausgehärtet ist. Diese Befeuchtung, die bspw. zum Härten des auf das Lackierobjekt aufgebrachten Klarlacks genutzt werden kann, erfolgt insbesondere unmittelbar nach dem Lackieren des Klarlacks.

In vorteilhafter Weise kann nach dem Lackieren des Lackierobjekts mit dem Basislack ein auf den Aufnahmebereich bzw. das Lackierobjekt ausgerichteter Luftstrom erzeugt werden, so dass das Lackierobjekt mit dem Luftstrom beaufschlagt wird. Dies unterstützt eine Trocknung des Basislacks. Hierzu kann der Strömungsgenerator, bspw. ein Gebläse, eingeschalten werden, welches den Luftstrom erzeugt.

Optional kann zu diesem Beaufschlagen des Aufnahmebereichs bzw. des Lackierobjekts mit dem Luftstrom das flüssige Medium in den Luftstrom eingespeist und zerstäubt werden, so dass das Lackierobjekt mit dem Luftstrom enthaltend das zerstäubte flüssige Medium (Aerosol) befeuchtet wird (erneutes Antistatisieren), wobei die Befeuchtung beendet wird, bevor das Lackierobjekt mit dem Klarlack lackiert wird.

Im Rahmen einer bevorzugten Ausgestaltung wird das flüssige Medium vorzugsweise erst nach Ablauf einer Vorlaufzeit, in der sich der Luftstrom ausbilden kann, in den Luftstrom eingespeist. Dies reduziert das Risiko von unerwünschter Tropfenbildung zu Beginn einer Befeuchtung. Ein Aktivieren der Befeuchtung kann derart ablaufen, dass der Strömungsgenerator, bspw. ein Gebläse, eingeschaltet wird, über eine vorgegebene Vorlaufdauer hinweg betrieben wird und danach das flüssige Medium in den Luftstrom eingespeist wird.

Alternativ oder ergänzend wird das Erzeugen des Luftstroms vorzugsweise erst nach Ablauf einer Nachlaufzeit, in der nach Beenden der Einspeisung bereits eingespeistes flüssiges Medium zerstäubt und in den Aufnahmebereich transportiert werden kann, beendet. Dies reduziert das Risiko von unerwünschter Tropfenbildung zum Ende einer Befeuchtung. Ein Deaktivieren kann derart ablaufen, dass die Einspeisung von flüssigem Medium beendet wird, der Strömungsgenerator, bspw. ein Gebläse, über eine vorgegebene Nachlaufdauer hinweg betrieben wird und danach der Strömungsgenerator ausgeschaltet wird.

Vorzugsweise kann bei der Befeuchtung des Aufnahmebereichs bzw. des Lackierobjekts vor dem Lackieren des Lackierobjekts mit dem Basislack oder dem Klarlack ein, vorzugsweise flüssiger, Zusatzstoff, insbesondere ein Antistatikmittel, in das flüssige Medium eingespeist werden. Somit kann bei Befeuchtung des Aufnahmeraums eine ggf. vorhandene statische Aufladung des Lackierobjekts minimiert oder eliminiert werden (Antistatisieren). Dies begünstigt ein hochwertiges Lackierergebnis. Bei dem Antistatikmittel kann es sich um ein Biozid, ein Entkeimungsmittel oder einen Entladungszusatz handeln, bspw. katalytisches Wasser.

Vorzugsweise kann das flüssige Medium vor einem Einspeisen in den Luftstrom mittels einer Umkehrosmoseanlage gereinigt werden. Hiermit ist eine einfache Reinigung des flüssigen Mediums möglich. Insbesondere kann auf diese Weise das flüssige Wasser zu vollentsalztem Wasser (VE-Wasser) aufbereitet werden.

Vorzugsweise kann das flüssige Medium vor einem Einspeisen in den Luftstrom durch Anregung mittels eines Frequenzgenerators aufbereitet werden. Dadurch kann das Wasser, welches den Frequenzgenerator passiert, durch den Frequenzgenerator angeregt werden. Dadurch können das Befeuchten bzw. der Zerstäubungsvorgang optimiert werden.

Vorzugsweise kann das flüssige Medium vor einem Einspeisen in den Luftstrom durch Ionenaustausch enthärtet oder entkalkt werden. Dadurch wird das flüssige Medium von harten Partikeln befreit, was sich aufgrund reinerer Zusammensetzung des flüssigen Mediums positiv auf das Lackierergebnis auswirkt.

Vorzugsweise kann das flüssige Medium vor einem Einspeisen in den Luftstrom durch Beaufschlagung mit UV-Strahlung entkeimt werden. Hierzu können UV-Entkeimungseinheiten eingesetzt werden. Dies wirkt sich positiv auf das Arbeitsklima in der Kabine aus.

In vorteilhafter Weise kann die Befeuchtung derart durchgeführt werden, dass im Aufnahmebereich eine relative Luftfeuchte von mindestens 50 Prozent erreicht wird. Somit kann eine hinreichende Luftfeuchte zum Antistatisieren und/oder zur Lacktrocknung erreicht werden.

Im Rahmen einer bevorzugten Ausgestaltung kann beim Befeuchten des Aufnahmebereichs nach einem Lackieren mit dem Klarlack die Temperatur in der Kabine, insbesondere einer Lackierkabine, auf 30 bis 40° Celsius gebracht werden. Somit kann bei der Lackhärtung, insbesondere der Klarlackhärtung, der Verdunstungskälte entgegengewirkt werden. Zur Erwärmung kann eine Heizeinrichtung dienen, die bspw. in einem Zuluftkanal der Lackieranlage angeordnet sein kann.

Das Lackierobjekt kann vor einem Lackieren des Basislacks, vorzugsweise vor einer Befeuchtung vor dem Lackieren des Basislacks, vorbereitet werden, bspw. durch Schleifen, Abkleben und oder Reinigen.

Nach einem Aushärten des Klarlacks kann ein Ablüften der Kabine, insbesondere einer Lackierkabine, erfolgen.

Die Erfindung wird nachfolgend anhand der Figuren näher erläutert, wobei gleiche oder funktional gleiche Elemente mit identischen Bezugszeichen versehen sind, ggf. jedoch lediglich einmal. Es zeigen, jeweils schematisch,
Fig.1 eine Lackieranlage in einem schematischen Längsschnitt;
Fig.2 die Lackieranlage in einer Schnittansicht gemäß der in Fig.1 eingezeichneten Schnittachse II-II (Querschnitt);
Fig.3 die Aufbereitungseinrichtung der Lackieranlage aus Fig.1 in einer schematischen Ansicht;
Fig.4 eine Ausgestaltung der Lackieranlage als kombinierte Lackier- und Trocknungsanlage in einer schematischen Schnittansicht; und
Fig.5 eine Ausgestaltung der Lackieranlage als Trocknungsraum oder Nachreaktionsraum in einer schematischen Schnittansicht.

Figur 1 zeigt eine Lackieranlage, die insgesamt mit dem Bezugszeichen 10 bezeichnet ist. Die Lackieranlage 10 weist eine Kabine 12, im Beispiel eine Lackierkabine 12 auf. Die Kabine 12 weist einen Kabinenraum 14 auf, der durch einen Kabinenboden 16, eine Kabinendecke 18 und Kabinenwände 20, 22, 24, 26 begrenzt wird. Die Kabinendecke 18 ist im Beispiel als Filterdecke 19 ausgebildet und fungiert als Luftfilter. In der Kabinenwand 24 ist ein Kabinentor 23 ausgebildet. In der Kabinenwand 26 ist eine Tür 25 ausgebildet.

Oberhalb der Kabinendecke 18 befindet sich im Beispiel ein Belüftungsraum 28, dem über einen Zuluftkanal 30 erwärmte Luft zugeführt wird, die über die Kabinendecke 18 gefiltert in den Kabinenraum 14 abströmt (vgl. Fig.2). Im Zuluftkanal 30 ist eine Heizeinrichtung 32 zur Erwärmung der zugeführten Luft angeordnet. Die in den Kabinenraum 14 eingeströmte Luft kann aus diesem über den Kabinenboden 16 wieder abströmen und einem Abluftkanal 34 zugeführt werden (Bodenabsaugung) .

Über den Zuluftkanal 30 kann Frischluft aus der Umgebung zugeführt werden. Über den Abluftkanal 34 kann Abluft aus dem Kabinenraum 14 an die Umgebung abgeben werden. Der Zuluftkanal 30 und der Abluftkanal 34 können durch eine Umschaltklappe 36 miteinander verbunden werden, bspw. für einen Trocknerbetrieb bei Umluft, wie in DE 199 12 361 A1 beschrieben.

Die Lackieranlage 10 ist im Beispiel derart eingerichtet, dass diese in einen Lackierbetrieb, einen Trocknerbetrieb, einen Rezirkulationsbetrieb und in einen Ruhezustand (Lackieranlage 10 außer Betrieb) geschaltet werden kann.

Die Kabine 12 weist einen Aufnahmebereich 40 zur Aufnahme eines Lackierobjekts 42 auf (vgl. Fig.1). Die Lackieranlage 10 weist als Strömungserzeuger 48 im Beispiel vier Gebläse 50 auf, die jeweils dazu eingerichtet und bestimmt sind, einen auf den Aufnahmebereich 40 ausrichtbaren oder ausgerichteten Luftstrom 52 zu erzeugen (vgl. Fig.1).

Die Lackieranlage weist eine Befeuchtungseinrichtung 54 zum Einspeisen und Zerstäuben eines flüssigen Mediums 56 in den durch das jeweilige Gebläse 50 erzeugten Luftstrom 52 auf (vgl. Fig.2). Die Befeuchtungseinrichtung 54 ist über eine Fluidleitung 58 mit einer Fluidquelle 60 zur Bereitstellung des flüssigen Mediums 56 strömungsverbunden. Bei der Fluidquelle 60 handelt es sich im Beispiel um einen Hauswasseranschluss.

In der Fluidleitung 58 ist ein ansteuerbares Schaltventil 62 angeordnet, so dass bei geöffnetem Schaltventil 62 und eingeschaltetem Gebläse 50 das flüssige Medium 56 in den Luftstrom 52 eingespeist und der Aufnahmebereich 40 mit dem Luftstrom 52 enthaltend das zerstäubte flüssige Medium 56 (Aerosol) befeuchtet wird (Befeuchtungsbetriebszustand).

An dem Ende der Fluidleitung 58, an dem das flüssige Medium 56 in den Luftstrom 52 eingespeist werden kann, weist die Befeuchtungseinrichtung 54 im Beispiel mehrere Zerstäuberdüsen 64, 65 auf, mittels denen das über die Fluidleitung 58 zugeführte flüssige Medium 56 zerstäubt werden kann (vgl. Fig.1).

Die Befeuchtungseinrichtung 54 ist im Beispiel derart eingerichtet, dass das flüssige Medium 56 in der Fluidleitung 58 mit Überdruck beaufschlagt ist. Hierzu ist eine Druckgasleitung 66 vorgesehen, die in die Fluidleitung 58 mündet, so dass das flüssige Medium 56 in der Fluidleitung 58 mit Überdruck beaufschlagt ist. Die Druckgasleitung 66 ist mit einer Druckgasquelle verbunden (nicht gezeigt).

Im Beispiel ist in die Fluidleitung 58 eine Aufbereitungseinrichtung 67 für das flüssige Medium 56 eingebunden (vgl. Fig.2 und 3). Die Aufbereitungseinrichtung 67 weist eine Umkehrosmoseanlage 68 zur Reinigung bzw. Entsalzung des flüssigen Mediums 56 auf. Die Fluidleitung 58 ist durch die Umkehrosmoseanlage 68 hindurchgeführt. Hiermit kann das flüssige Medium 56, im Beispiel Wasser, zu vollentsalztem Wasser (VE-Wasser) aufbereitet werden, wie oben beschrieben. Die Aufbereitungseinrichtung 67 weist zudem einen Frequenzgenerator 69 zur Anregung des flüssigen Mediums 56 auf, durch den die Fluidleitung 58 hindurchgeführt ist. Dadurch kann flüssiges Medium 56, welches den Frequenzgenerator 69 passiert, durch den Frequenzgenerator 69 angeregt werden.

Die Aufbereitungseinrichtung 67 weist im Beispiel einen Ionenaustauscher 70 zur Enthärtung bzw. Entkalkung des flüssigen Mediums 56 auf. Die Fluidleitung 58 ist durch den Ionenaustauscher 70 hindurchgeführt. Hiermit kann das flüssige Medium 56, im Beispiel Wasser, zu vollentkalktem Wasser aufbereitet werden, wie oben beschrieben. Die Aufbereitungseinrichtung 67 weist im Beispiel eine UV-Entkeimungseinheit 71 auf, durch die die Fluidleitung 56 hindurchgeführt ist. Hierdurch kann das flüssige Medium 56 entkeimt werden.

Die Lackieranlage 10 weist eine Dosiereinrichtung 72 zum Einspeisen eines Zusatzstoffes, im Beispiel eines flüssigen Antistatikmittels 73 in das flüssige Medium 56 auf. Die Dosiereinrichtung 72 weist ein Reservoir 74 zur Bereitstellung des Antistatikmittels 73 auf, wobei das Reservoir 74 mittels eines ansteuerbaren Dosierventils 76 mit der Fluidleitung 58 verbunden ist, so dass bei geöffnetem Dosierventil 76 das Antistatikmittel 73 dem flüssigen Medium 56 beigegeben wird. Im Beispiel ist die Dosiereinrichtung 72 der Aufbereitungseinrichtung 67 in der Fluidleitung 56 nachgeschaltet.

Die Lackieranlage 10 ist im Beispiel derart eingerichtet, dass diese wahlweise in einen ersten Befeuchtungsbetriebszustand und in einen zweiten Befeuchtungsbetriebszustand gebracht werden kann. Im ersten Befeuchtungsbetriebszustand wird dem flüssigen Medium 56 das Antistatikmittel beigegeben. Hierzu kann das Dosierventil 76 angesteuert bzw. geöffnet werden. Der Aufnahmebereich 40 wird mit dem Luftstrom 52 beinhaltend das flüssige Medium 56 und das Antistatikmittel befeuchtet. Im zweiten Befeuchtungsbetriebszustand wird dem flüssigen Medium 56 kein Antistatikmittel beigegeben. Das Dosierventil 76 wird nicht angesteuert bzw. bleibt geschlossen. Der Aufnahmebereich 40 wird dann mit dem Luftstrom 52 nur beinhaltend das flüssige Medium 56 ohne Antistatikmittel befeuchtet.

Die Lackieranlage 10 ist derart eingerichtet, dass das Schaltventil 62 zum Einspeisen des flüssigen Mediums 56 erst geöffnet wird oder geöffnet werden kann, nachdem das Gebläse 50 eingeschaltet wurde, wobei das Gebläse 50 mit einer definierten Vorlaufzeit vor einem Öffnen des Schaltventils 62 betrieben wurde. Die Lackieranlage 10 ist im Beispiel zudem derart eingerichtet, dass das Gebläse 50 erst ausgeschaltet wird oder ausgeschalten werden kann, nachdem das Schaltventil 62 zum Einspeisen des flüssigen Mediums 56 geschlossen wurde, wobei das Gebläse 50 mit einer definierten Nachlaufzeit nach einem Schließen des Schaltventils 62 betrieben wurde.

Wie bereits erläutert, weist die Lackieranlage 10 vier Gebläse 50 auf. Die Befeuchtungseinrichtung 54 weist im Beispiel pro Gebläse 50 eine oder mehrere Zerstäuberdüsen 64 auf (vgl. Fig.1 und 2). Die Zerstäuberdüsen 64 sind dem Gebläse 50 entlang der Strömungsrichtung des Luftstroms 52 nachgeschaltet. Die Befeuchtungseinrichtung 64 ist derart eingerichtet, dass die Abgabemenge des flüssigen Mediums 56 einstellbar ist, insbesondere regelbar ist, wie oben erläutert.

Vorliegend sind die Gebläse 50 jeweils als Gebläseeinheit 51 ausgebildet, die zwischen einer Gebrauchsstellung und einer Nichtgebrauchsstellung verstellbar ist, insbesondere einfahrbar oder verschwenkbar ist. In der Kabinendecke 18 sind Aufnahmen 80 ausgebildet (vgl. Fig.1 und 2), in die jeweils eine der Gebläseeinheiten 51 bei Nichtgebrauch eingefahren oder eingeschwenkt werden kann (Nichtgebrauchsstellung).

Die Gebläseeinheiten 51 weisen jeweils einen Ventilator 53 auf, der von einem Gehäuse 55 umgeben ist. Die Gebläseeinheiten 51 weisen jeweils einen Eingang und einen Ausgang auf. Somit kann ein zielgerichteter Luftstrom erzeugt werden, bspw. ein kegelförmiger Luftstrahl. Die Gebläseeinheiten 51 saugen somit im Kabinenraum 14 an, nutzen also die bereits temperierte Kabinenluft. Die Gebläseeinheiten 51 sind jeweils im oberen Raumdrittel der Lackierkabine 12 unterhalb der Filterdecke 19 angeordnet, wobei sich jede Gebläseeinheit 51 in einer Ecke befindet.

Jede Gebläseeinheit 51 kann somit eine elektrische Leitung zur Speisung des elektrischen Gebläsemotors, eine Fluidleitung zur Führung des flüssigen Mediums 56, die Druckgasleitung 66 zur Bereitstellung von Überdruck an die Fluidleitung 58' und/oder die Zerstäuberdüsen 64 aufweisen, in die die Fluidleitung 58' jeweils mündet.

Die Befeuchtungseinrichtung 54 weist im Beispiel zudem Zerstäuberdüsen 65 auf, die an der Kabinendecke 18 bzw. Filterdecke 19 angeordnet sind. Im Beispiel befinden sich die Zerstäuberdüsen 65 unterhalb der Kabinendecke 18, so dass diese im geöffneten Zustand (Befeuchtungsbetriebszustand) den Kabinenraum 14 bzw. den Aufnahmebereich 40 unmittelbar befeuchten.

Den Zerstäuberdüsen 65 kann jeweils ein eigenes Schaltventil vorgeschaltet sein (nicht dargestellt), so dass die Zerstäuberdüsen 65 jeweils einzeln und/oder unabhängig von den Zerstäuberdüsen 64 an den Gebläseeinheiten 51 betätigt bzw. geöffnet werden können. Die Befeuchtungseinrichtung 54 ist insbesondere derart eingerichtet, dass die Zerstäuberdüsen 64 und die Zerstäuberdüsen 65 jeweils unabhängig voneinander oder gemeinsam betätigt bzw. geöffnet werden können.

Die Lackieranlage 10 weist eine Steuerungs- und/oder Bedieneinheit 90 auf, die mit einer Taste 92 ausgestattet ist (vgl. Fig.2). Die Steuerungs- und/oder Bedieneinheit 90 ist derart eingerichtet, dass durch Betätigen der Taste 92 ein Befeuchten des Aufnahmebereichs 40 aktiviert und/oder deaktiviert werden kann.

Die Lackieranlage 10 weist eine Feuchtigkeitssensorik zur Messung der Feuchtigkeit im Aufnahmebereich 40 auf (nicht gezeigt), wobei die Feuchtigkeitssensorik über die Steuerungs- und/oder Bedieneinheit 90 derart mit dem Schaltventil 62 gekoppelt ist, dass die Abgabemenge an flüssigem Medium 56 in Abhängigkeit von der gemessenen Feuchtigkeit im Aufnahmebereich 80 regelbar ist oder geregelt wird. Die Feuchtigkeitssensorik kann optional einen Temperatursensor zur Erfassung der Temperatur im Aufnahmebereich 80 aufweisen (nicht gezeigt).

Das Verfahren zum Lackieren eines Lackierobjekts 42 mit einem wasserhaltigen Basislack und einem feuchtigkeitshärtenden Klarlack in der Kabine 12 der Lackieranlage 10 kann wie nachfolgend beschrieben ablaufen.

Zunächst wird das Lackierobjekt 42 in den Aufnahmebereich 40 der Kabine 12 eingebracht werden. Dort kann das Lackierobjekt 42 optional vorbereitet werden, bspw. durch Abkleben und/oder Reinigen.

Vor einem Lackieren des Lackierobjekts 42 mit dem Basislack wird ein auf den Aufnahmebereich 40 ausgerichteter Luftstrom 52 erzeugt. Hierzu werden die Gebläse 50 eingeschalten und über eine vorgegebene Vorlaufzeit hinweg betrieben, so dass sich der Luftstrom 52 hinreichend ausbilden kann.

Nachdem die Vorlaufzeit verstrichen ist, wird das flüssige Medium 56 in den Luftstrom 52 eingespeist und zerstäubt, so dass das Lackierobjekt 42 mit dem Luftstrom 52 enthaltend das zerstäubte flüssige Medium 56 (Aerosol) befeuchtet wird (Befeuchtungsbetriebszustand). Hierzu wird die Befeuchtungseinrichtung 54 aktiviert, indem das in der Fluidleitung 58 angeordnete Schaltventil 62 geöffnet wird. Dadurch wird das flüssige Medium 56, welches mit Überdruck beaufschlagt ist, über die Zerstäuberdüsen 64 und/oder die Zerstäuberdüsen 65 in den Luftstrom eingespeist und zerstäubt.

Das (noch unaufbereitete) flüssige Medium 56, bspw. aus einem Hauswasseranschluss stammendes Wasser, kann vor einem Einspeisen in den Luftstrom 52 mittels der Aufbereitungseinrichtung 67 gereinigt und/oder aufbereitet werden, wie oben erläutert.

Bei der Befeuchtung des Lackierobjekts 42 wird ein flüssiges Antistatikmittel 73 in das flüssige Medium 56 eingespeist. Somit enthält der Luftstrom 52, mit dem das Lackierobjekt 42 beaufschlagt wird, das zerstäubte flüssige Medium, bspw. vollentsalztes Wasser, und das zerstäubte Antistatikmittel 73. Dadurch kann eine ggf. vorhandene statische Aufladung des Lackierobjekts 42 minimiert oder eliminiert werden (Antistatisieren). Zum Einspeisen des Antistatikmittels 73 kann das Dosierventil 76 der Dosiereinrichtung 72 geöffnet werden, so dass das Antistatikmittel von dem Reservoir 74 in die Fluidleitung 56 eingespeist wird.

Nach einem hinreichenden Befeuchten bzw. Antistatisieren wird die Befeuchtung des Lackierobjekts 42 beendet, bevor das Lackierobjekt 42 lackiert wird. Hierzu werden das Dosierventil 76 und das Schaltventil 62 geschlossen. Die Gebläse 50 werden, nachdem diese nach einem Beenden der Befeuchtung noch über eine vorgegebene Nachlaufzeit betrieben wurde, ausgeschalten.

Hiernach wird das Lackierobjekt 42 mit dem Basislack lackiert.

Nach dem Lackieren des Lackierobjekts 42 mit dem Basislack wird ein auf den Aufnahmebereich 40 ausgerichteter Luftstrom 52 erzeugt, so dass das Lackierobjekt 42 mit dem Luftstrom 52 beaufschlagt wird. Hierzu werden die Gebläse 50 eingeschalten. Dies unterstützt eine Trocknung des Basislacks.

Optional kann, nachdem der Basislack durch den Luftstrom 52 getrocknet wurde, vor einem Lackieren des Lackierobjekts 42 mit dem Klarlack das Lackierobjekt 42 befeuchtet und antistatisiert werden, und zwar analog zum Befeuchten und Antistatisieren vor einem Lackieren des Basislacks (oben beschrieben). Sofern eine erneute Befeuchtung durchgeführt wird, wird diese nach Ablauf einer Befeuchtungsdauer beendet, wobei das Schaltventil 62 und ggf. auch das Dosierventil 76 geschlossen werden. Hiernach werden, ggf. nach Ablauf einer vorgegebenen Nachlaufzeit, die Gebläse 50 ausgeschalten.

Hiernach wird das Lackierobjekt 42 mit dem Klarlack lackiert. Nach dem Lackieren des Lackierobjekts 42 mit dem Klarlack wird ein auf das Lackierobjekt 42 ausgerichteter Luftstrom 52 erzeugt. Hierzu werden die Gebläse 50 eingeschalten und über eine vorgegebene Vorlaufzeit hinweg betrieben, so dass sich der Luftstrom 52 hinreichend ausbilden kann.

Nachdem die Vorlaufzeit verstrichen ist, wird das flüssige Medium 56 in den Luftstrom 52 eingespeist und zerstäubt, so dass das Lackierobjekt 42 mit dem Luftstrom 52 enthaltend das zerstäubte flüssige Medium 56 (Aerosol) befeuchtet wird. Hierzu wird die Befeuchtungseinrichtung 54 aktiviert, indem das in der Fluidleitung 58 angeordnete Schaltventil 62 geöffnet wird. Dadurch wird das flüssige Medium 56, welches mit Überdruck beaufschlagt ist, über die Zerstäuberdüsen 64 und/oder die Zerstäuberdüsen 65 in den Luftstrom eingespeist und zerstäubt. Das Lackierobjekt 42 wird somit mit dem Luftstrom 52 enthaltend das zerstäubte flüssige Medium 56 befeuchtet. Somit kann der feuchtigkeitshärtende Klarlack aushärten. Die Temperatur in der Lackierkabine 12 wird auf 30 bis 40° Celsius erhöht. Ein Einspeisen von Antistatikmittel 73 erfolgt bei der Befeuchtung zum Aushärten des Klarlacks nicht.

Die Befeuchtung des Aufnahmebereichs 40 wird nach dem Lackieren des Lackierobjekts 42 mit dem Klarlack beendet, nachdem der Klarlack vollständig ausgehärtet ist. Hierzu wird das Schaltventil 62 geschlossen. Die Gebläse 50 werden, nachdem diese nach einem Beenden der Befeuchtung noch über eine vorgegebene Nachlaufzeit betrieben wurde, ausgeschalten. Hiernach kann ein Ablüften der Kabine 12 erfolgen.

Figur 4 zeigt eine Ausgestaltungsmöglichkeit der Lackieranlage 10 als kombinierte Lackier- und Trocknungsanlage. Die Kabine 12 der Lackieranlage 10 weist einen bspw. durch eine Abtrennung 15 unterteilten Kabinenraum 14 mit einem ersten Kabinenraumabschnitt 14' und einem zweiten Kabinenraumabschnitt 14'' auf.

Im ersten Kabinenraumabschnitt 14' sind analog zur voranstehend beschriebenen Ausführung vier Gebläseeinheiten 51 vorgesehen, die jeweils eine oder mehrere Zerstäuberdüsen 64 aufweisen, die mit der Fluidleitung 58 strömungsverbunden sind. Der oder den Zerstäuberdüsen 64 jeder Gebläseeinheit 51 ist jeweils ein ansteuerbares Schaltventil 81 vorgeschaltet, welches durch Ansteuerung öffenbar ist, so dass über die Zerstäuberdüsen 64 flüssiges Medium 56 ausgegeben werden kann.

Zudem sind Zerstäuberdüsen 65 vorgesehen, die jeweils in Form mehrerer Sprühkränze 82 angeordnet sind. Ein Sprühkranz weist jeweils mehrere Zerstäuberdüsen 65 auf, im Beispiel jeweils drei Zerstäuberdüsen 65. Die Zerstäuberdüsen 65 sind mit der Fluidleitung 58 strömungsverbunden. Den Zerstäuberdüsen 65 jedes Sprühkranzes 82 ist jeweils ein ansteuerbares Schaltventil 83 vorgeschaltet, welches durch Ansteuerung öffenbar ist, so dass über die Zerstäuberdüsen 65 flüssiges Medium 56 ausgegeben werden kann. Den Schaltventilen 83 ist in der Fluidleitung das (Master-)Schaltventil 62 vorgeschaltet. Die Befeuchtungseinrichtung 54 ist im Beispiel derart eingerichtet, dass die Schaltventile 81, 83 separat voneinander betätigbar sind. Somit kann flüssiges Medium 56 wahlweise über die Zerstäuberdüsen 64 oder die Zerstäuberdüsen 65 oder gemeinsam über die Zerstäuberdüsen 64 und 65 ausgegeben werden.

Im zweiten Kabinenraumabschnitt 14'' sind an der Kabinendecke 18, im Beispiel einer Filterdecke 19 ebenfalls Zerstäuberdüsen 65 vorgesehen, die jeweils in Form mehrerer Sprühkränze 82 angeordnet sein können. Ein Teil der Zerstäuberdüsen 65 ist oberhalb der Filterdecke 19 angeordnet (Zerstäuberdüsen 65') und ein weiterer Teil der Zerstäuberdüsen 65 ist unterhalb der Filterdecke 19 angeordnet (Zerstäuberdüsen 65'').

Über die Zerstäuberdüsen 65' kann eine mittelbare Befeuchtung des zweiten Kabinenraumabschnitts 14'' erfolgen, da die Filterdecke 19 befeuchtet wird und der Luftstrom, der durch ein im Zuluftkanal 30 angeordnetes Gebläse (nicht gezeigt) generiert wird, das flüssige Medium 56 in den zweiten Kabinenraumabschnitt 14'' mitreist.

Über die Zerstäuberdüsen 65'' kann eine unmittelbare Befeuchtung des zweiten Kabinenraumabschnitts 14'' erfolgen, da die Zerstäuberdüsen 65'' das flüssige Medium 56 unmittelbar an den zweiten Kabinenraumabschnitt 14'' abgeben. Die Zerstäuberdüsen 65' und 65'' sind mit der Fluidleitung 58 strömungsverbunden, wobei ein weiteres Schaltventil 85 vorgesehen ist, welches durch Betätigung öffenbar ist. Bei Betätigung des weiteren Schaltventils 85 wird über die Zerstäuberdüsen 65', 65'' flüssiges Medium 56 an den zweiten Kabinenraumabschnitt 14'' abgegeben.

Bei der kombinierten Lackier- und Trocknungsanlage kann im ersten Kabinenraumabschnitt 14' eine Lackierung und im zweiten Kabinenraumabschnitt 14'' eine Trocknung eines Lackierobjekts 42 stattfinden. Bspw. kann ein und dasselbe Lackierobjekt 42 im ersten Kabinenraumabschnitt 14' lackiert und dann durch Verschiebung bzw. Querverschiebung in den zweiten Kabinenraumabschnitt 14'' verlagert werden, wo eine (ggf. fortgesetzte) Trocknung des Lackierobjekts 42 erfolgt.

Figur 5 zeigt eine Ausgestaltung der Lackieranlage 10 als Trocknungsraum oder Nachreaktionsraum. Diese Ausgestaltung entspricht weitgehend dem zweiten Kabinenraumabschnitt 14'' der im Zusammenhang mit Figur 4 beschriebenen Ausführungsform. Der Trocknungsraum oder Nachreaktionsraum 10 kann an eine Lackieranlage 10 angeschlossen sein. Der Trocknungsraum oder Nachreaktionsraum 10 kann optional und wie hier im Beispiel dargestellt ohne Bodenabsaugung ausgebildet sein.

Der Trocknungsraum oder Nachreaktionsraum weist an der Kabinendecke 18, im Beispiel einer Filterdecke 19, Zerstäuberdüsen 65 auf, die jeweils in Form mehrerer Sprühkränze 82 angeordnet sein können. Ein Teil der Zerstäuberdüsen 65 ist oberhalb der Filterdecke 19 angeordnet (Zerstäuberdüsen 65') und ein weiterer Teil der Zerstäuberdüsen 65 ist unterhalb der Filterdecke 19 angeordnet (Zerstäuberdüsen 65''). Die Zerstäuberdüsen 65' und 65'' sind mit der Fluidleitung 58 strömungsverbunden, wobei ein Schaltventil 85 vorgesehen ist, welches durch Betätigung öffenbar ist. Bei Betätigung des Schaltventils 85 wird über die Zerstäuberdüsen 65', 65'' flüssiges Medium 56 an den Kabinenraum 14 abgegeben. Im Kabinenraum 14 kann eine Trocknung oder eine Nachreaktion des Lackierobjekts 42 erfolgen, wobei mittels der Zerstäuberdüsen 65', 65" gezielt eine Befeuchtung erfolgen kann.

## Patentansprüche

1. Lackieranlage (10), mit einer Kabine (12), die einen Aufnahmebereich (40) zur Aufnahme eines Lackierobjekts (42) aufweist, und mit mindestens einem Strömungserzeuger (48) zum Erzeugen eines auf den Aufnahmebereich (40) ausgerichteten oder ausrichtbaren Luftstroms (52), **dadurch gekennzeichnet, dass** die Lackieranlage (10) eine Befeuchtungseinrichtung (54) zum Einspeisen und Zerstäuben eines flüssigen Mediums (56) in den Luftstrom (52) des Strömungserzeugers (48) aufweist, wobei die Befeuchtungseinrichtung (54) über eine Fluidleitung (58) mit einer Fluidquelle (60) zur Bereitstellung des flüssigen Mediums (56) strömungsverbunden ist, und wobei in der Fluidleitung (58) ein ansteuerbares Schaltventil (62) angeordnet ist, so dass bei geöffnetem Schaltventil (62) das flüssige Medium (56) in den Luftstrom (52) eingespeist und der Aufnahmebereich (40) mit dem Luftstrom (52) enthaltend das zerstäubte flüssige Medium (56) befeuchtet wird.

2. Lackieranlage (10) nach Anspruch 1, **dadurch gekennzeichnet, dass** in die Fluidleitung (58) eine Aufbereitungseinrichtung (67) für das flüssige Medium (56) eingebunden ist, wobei die Aufbereitungseinrichtung (67) eine Umkehrosmoseanlage (68) zur Reinigung des flüssigen Mediums (56) und/oder einen Frequenzgenerator (69) zur Anregung des flüssigen Mediums (56) aufweist, vorzugsweise wobei die Aufbereitungseinrichtung (67) einen oder mehrere Ionenaustauscher (70) und/oder eine oder mehrere UV-Entkeimungseinheiten (71) aufweist.

3. Lackieranlage (10) nach einem der voranstehenden Ansprüche, **dadurch gekennzeichnet, dass** die Lackieranlage (10) eine Dosiereinrichtung (72) zum Einspeisen eines, vorzugsweise flüssigen, Zusatzstoffes in das flüssige Medium (56) aufweist, wobei die Dosiereinrichtung (72) ein Reservoir (74) zur Bereitstellung des Zusatzstoffes aufweist, wobei das Reservoir (74) mittels eines ansteuerbaren Dosierventils (76) mit der Fluidleitung (58) verbunden ist, so dass bei geöffnetem Dosierventil (76) der Zusatzstoff dem flüssigen Medium (56) beigegeben wird.

4. Lackieranlage (10) nach einem der voranstehenden Ansprüche, **dadurch gekennzeichnet, dass** die Lackieranlage (10) derart eingerichtet ist, dass das Schaltventil (62) für ein Einspeisen des flüssigen Mediums (56) erst geöffnet wird oder geöffnet werden kann, nachdem der Strömungserzeuger (48) eingeschaltet wurde und/oder dass der Strömungserzeuger (48) erst ausgeschaltet wird oder ausgeschalten werden kann, nachdem das Schaltventil (62) geschlossen wurde.

5. Lackieranlage (10) nach einem der voranstehenden Ansprüche, **dadurch gekennzeichnet, dass** die Lackieranlage (10) eine Filterdecke (19) aufweist, die einen Kabinenraum (14) von einem Belüftungsraum (28) trennt, wobei die Befeuchtungseinrichtung (54) eine oder mehrere an der Filterdecke (19) angeordnete Zerstäuberdüsen (65) zur Befeuchtung der Filterdecke (19) und/oder des Kabinenraums (14) aufweist.

6. Lackieranlage (10) nach einem der voranstehenden Ansprüche, **dadurch gekennzeichnet, dass** die Lackieranlage (10) als Strömungserzeuger (48) ein oder mehrere Gebläse (50) aufweist, wobei die Befeuchtungseinrichtung (54) pro Gebläse (50) jeweils eine oder mehrere Zerstäuberdüsen (64, 65) aufweist, vorzugsweise wobei die Zerstäuberdüsen (64) dem Gebläse (50) entlang der Strömungsrichtung des Luftstroms (52) nachgeschaltet sind.

7. Lackieranlage (10) nach Anspruch 6, **dadurch gekennzeichnet, dass** dem Gebläse (50) jeweils ein oder mehrere Luftführungskanäle nachgeschaltet sind, wobei jeder Luftführungskanal eine oder mehrere Luftaustrittsöffnungen aufweist, die auf den Aufnahmebereich (40) ausgerichtet oder ausrichtbar sind.

8. Lackieranlage (10) nach Anspruch 6 oder 7, **dadurch gekennzeichnet, dass** das Gebläse (50) jeweils als eine Gebläseeinheit (51) ausgebildet ist, die zwischen einer Gebrauchsstellung und einer Nichtgebrauchsstellung verstellbar, insbesondere einfahrbar oder verschwenkbar, ist, vorzugsweise wobei die Gebläseeinheit (51) einen Ventilator (53) aufweist.

9. Lackieranlage (10) nach Anspruch 8, **dadurch gekennzeichnet, dass** die Kabine (12) durch eine Kabinendecke (18) begrenzt wird, wobei in der Kabinendecke (18) Aufnahmen (80) ausgebildet sind, in die jeweils eine der Gebläseeinheiten (51) bei Nichtgebrauch eingefahren oder eingeschwenkt werden kann.

10. Lackieranlage (10) nach einem der voranstehenden Ansprüche, **dadurch gekennzeichnet, dass** die Lackieranlage (10) eine Steuerungs- und/oder Bedieneinheit (90) aufweist, die mit einer Taste (92) ausgestattet ist, wobei die Steuerungs- und/oder Bedieneinheit (90) derart eingerichtet ist, dass durch Betätigen der Taste (92) ein Befeuchten des Aufnahmebereichs (40) aktiviert und/oder deaktiviert werden kann.

11. Lackieranlage (10) nach einem der voranstehenden Ansprüche, **dadurch gekennzeichnet, dass** die Lackieranlage (10) eine Feuchtigkeitssensorik zur Messung der Feuchtigkeit im Aufnahmebereich (40) aufweist, wobei die Feuchtigkeitssensorik derart mit dem Schaltventil (62) gekoppelt ist, dass die Abgabemenge an flüssigem Medium (56) in Abhängigkeit von der gemessenen Feuchtigkeit im Aufnahmebereich (40) regelbar ist oder geregelt wird.

12. Verfahren zum Lackieren eines Lackierobjekts (42) mit einem wasserhaltigen Basislack und einem feuchtigkeitshärtenden Klarlack in einer Kabine (12), insbesondere Lackierkabine (12), einer Lackieranlage (10), insbesondere einer Lackieranlage (10) nach einem der voranstehenden Ansprüche, wobei das Verfahren folgende Schritte aufweist:
- Einbringen eines Lackierobjekts (42) in einen Aufnahmebereich (40) der Kabine (12),
- Lackieren des Lackierobjekts (42) mit dem Basislack und
- Lackieren des Lackierobjekts (42) mit dem Klarlack, **dadurch gekennzeichnet, dass** vor dem Lackieren des Lackierobjekts (42) mit dem Basislack und/oder nach dem Lackieren des Lackierobjekts (42) mit dem Klarlack jeweils ein auf den Aufnahmebereich (40) ausgerichteter Luftstrom (52) erzeugt wird, wobei ein flüssiges Medium (56) in den Luftstrom (52) eingespeist und zerstäubt wird, so dass das Lackierobjekt (42) mit dem Luftstrom (52) enthaltend das zerstäubte flüssige Medium (56) befeuchtet wird.

13. Verfahren nach Anspruch 12, **dadurch gekennzeichnet, dass** vor dem Lackieren des Lackierobjekts (42) mit dem Basislack die Befeuchtung des Lackierobjekts (42) beendet wird, bevor das Lackierobjekt (42) mit dem Basislack lackiert wird und/oder dass die Befeuchtung des Lackierobjekts (42) nach dem Lackieren des Lackierobjekts (42) mit dem Klarlack beendet wird, nachdem der Klarlack vollständig ausgehärtet ist.

14. Verfahren nach Anspruch 12 oder 13, **dadurch gekennzeichnet, dass** nach dem Lackieren des Lackierobjekts (42) mit dem Basislack ein auf den Aufnahmebereich (40) ausgerichteter Luftstrom (52) erzeugt wird, so dass das Lackierobjekt (42) mit dem Luftstrom (52) beaufschlagt wird, vorzugsweise wobei das flüssige Medium (56) in den Luftstrom (52) eingespeist und zerstäubt wird, so dass das Lackierobjekt (42) mit dem Luftstrom (52) enthaltend das zerstäubte flüssige Medium (56) befeuchtet wird, wobei die Befeuchtung des Lackierobjekts (42) beendet wird, bevor das Lackierobjekt (42) mit dem Klarlack lackiert wird.

15. Verfahren nach einem der Ansprüche 12 bis 14, **dadurch gekennzeichnet, dass** das flüssige Medium (56) erst nach Ablauf einer Vorlaufzeit, in der sich der Luftstrom (52) ausbilden kann, in den Luftstrom (52) eingespeist wird und/oder dass das Erzeugen des Luftstroms (52) erst nach Ablauf einer Nachlaufzeit, in der nach Beenden der Einspeisung bereits eingespeistes flüssiges Medium (56) zerstäubt und in den Aufnahmebereich (40) transportiert werden kann, beendet wird.

16. Verfahren nach einem der Ansprüche 12 bis 15, **dadurch gekennzeichnet, dass** bei der Befeuchtung des Lackierobjekts (42) vor dem Lackieren des Lackierobjekts (42) mit dem Basislack oder dem Klarlack ein, vorzugsweise flüssiger, Zusatzstoff, insbesondere ein Antistatikmittel (73), in das flüssige Medium (56) eingespeist wird und/oder dass die Befeuchtung derart durchgeführt wird, dass im Aufnahmebereich (40) eine relative Luftfeuchte von mindestens 50 Prozent erreicht wird und/oder dass beim Befeuchten des Lackierobjekts (42) nach einem Lackieren mit dem Klarlack die Temperatur in der Kabine (12) auf 20° bis 40° Celsius gebracht wird.

17. Verfahren nach einem der Ansprüche 12 bis 16, **dadurch gekennzeichnet, dass** das flüssige Medium (56) vor einem Einspeisen in den Luftstrom (52) mittels einer Umkehrosmoseanlage (68) gereinigt wird, durch Anregung mittels eines Frequenzgenerators (69) aufbereitet wird, durch Ionenaustausch enthärtet wird und/oder durch Beaufschlagung mit UV-Strahlung entkeimt wird.
